# EUROPÄISCHE PATENTSCHRIFT

(11) **EP 0 231 934 B1**
(45) Veröffentlichungstag und Bekanntmachung des Hinweises auf die Patenterteilung: **08.05.1991**
(21) Anmeldenummer: 87101440.3
(22) Anmeldetag: 03.02.1987
(51) Int. Cl.: G07F 7/06

(54) **Verfahren und Einrichtung zur Freigabe und Entgegennahme von Transportwagen, insbesondere Einkaufs- oder Gepäckwagen**
Method and apparatus for dispensing and collecting trolleys, especially shopping and luggage trolleys
Procédé et dispositif pour la distribution et la récupération de chariots de transport, tels que des chariots à bagages ou à achats

(30) Priorität: 06.02.1986 DE 3603619
(43) Veröffentlichungstag der Anmeldung: 12.08.1987
(73) Patentinhaber: WANZL METALLWARENFABRIK GMBH, D-89336 Leipheim (DE)
(72) Erfinder: Eberlein, Herbert, Dipl.-Ing., D-8871 Bubesheim (DE)

(56) Entgegenhaltungen:
- EP-A- 0 070 997
- EP-A- 0 136 715
- DE-A- 2 704 236
- DE-A- 2 725 530
- DE-A- 2 900 367
- DE-A- 2 941 732
- DE-A- 3 303 076

## Beschreibung

Die Erfindung betrifft ein Verfahren und eine Vorrichtung zur Freigabe und Entgegennahme von mit je einem Kopplungsteil ausgestatteten Transportwagen, insbesondere von Einkaufs- oder Gepäckwagen, bei dem die Transportwagen gegen Entrichtung eines Münzpfandes von der als Sammelstelle gestalteten ortsfesten Einrichtung entnommen und nach Gebrauch zu dieser wieder zurückgebracht werden, wobeinach erfolgtem Zurückgabevorgang eines Transportwagens das zuvor entrichtete, in dem Kopplungsteil des zurückgebrachten Transportwagens enthaltene Münzpfand zurückerstattet wird.

Einrichtungen dieser Art (vgl. DE-A1-2900367 oder EP-A2-0070997) werden bevorzugt in Selbstbedienungsgeschäften, aber auch auf Bahnhöfen und Flugplätzen eingesetzt. Durch die bei der Entnahme eines Transportwagens erforderliche Entrichtung eines Münzpfandes will man erreichen, daß die Transportwagen nach erfolgtem Gebrauch wieder zur Sammelstelle zurückgebracht werden. Zu diesem Zweck weisen diese Transportwagen Kopplungsteile auf, die eine Vorrichtung zur Aufnahme und zur Zurückgabe einer als Pfand dienenden Münze besitzen Über die Kopplungsteile lassen sich die Transportwagen in ineinandergeschobenem Zustand aneinanderkoppeln, wobei der in Fahrtrichtung betrachtet zuvorderst angeordnete Transportwagen wiederum an einem die Sammelstelle bildenden Halteständer angekoppelt ist.

Als nachteilig bei allen bisher bekannten Lösungen muß erwähnt werden, daß die zur Herausgabe des entrichteten Münzpfandes vorgesehene Einrichtung komplett an jedem Kopplungsteil angeordnet ist. Dies verteuert die Kopplungsteile. Außerdem ist es bei manchen bekannten Lösungen möglich, Transportwagen fern ab von der Sammelstelle miteinander zu koppeln und dabei das Münzpfand zu erhalten.

Der beabsichtigte Effekt, nicht gebrauchte Transportwagen immer an einer Sammelstelle bereithalten zu können, wird dadurch zunichte gemacht.

Deshalb ist es Ziel der Erfindung, ein Verfahren und eine Vorrichtung der eingangs genannten Art zu schaffen, die bei gleichzeitiger Verringerung der Herstellungskosten der erforderlichen Kopplungsteile das Ankoppeln der nicht gebrauchten Transportwagen an eine Sammelstelle weitestgehend garantiert.

Das gesteckte Ziel wird erfindungsgemäß dadurch erreicht, daß an der Sammelstelle ein Zentralschlüssel bereitgehalten wird, mit dessen Hilfe das Kopplungsteil eines jeden zurückgebrachten Transportwagens zur Herausgabe des Münzpfandes aktivierbar ist.

Ferner trägt zur Erreichung dieses Zieles bei, daß der Zentralschlüssel am oder nahe des Halteständers bewegbar und unverlierbar angeordnet ist.

Der Vorteil der Erfindung besteht darin, daß die Transportwagen grundsätzlich zur Sammelstelle zurückgebracht werden müssen, wenn man das Münzpfand erhalten will. Ein "wildes" Ankopppeln von Transportwagen untereinander fern ab von der Sammelstelle ist nicht möglich. Ferner erspart man sich eine aufwendige Münzausgabevorrichtung an den Kopplungsteilen dadurch, daß ein und derselbe Schlüssel zu allen Kopplungsteilen paßt. Wo bisher je ein Schlüssel oder eine ähnliche, die gleiche Funktion wie der Schlüssel ausübende Einrichtung an jedem Kopplungsteil vorgesehen war, reduziert sich diese jetzt auf eine einzige. Dadurch ist man in der Lage, die Kopplungsteile billiger herzustellen.

Das Verfahren und die neue Einrichtung 1 werden anhand einer Zeichnung näher erläutert. Man erkennt in der Zeichnung einen Stapel ineinandergeschobener Transportwagen 2, 2′, 2˝; im Beispiel sind es Einkaufswagen. Es könnten genauso auch die bekannten Gepäcktransportwagen mein, Der in Fahrtrichtung zuvorderste Transportwagen 2′ ist an einem bügelförmigen Halteständer 7 lösbar angekoppelt. An dem vordersten Transportwagen 2′ sind entgegen der Schubrichtung weitere Transportwagen 2, 2˝ in einer Reihe lösbar angekoppelt. Um diese Art der Ankopplung zu ermöglichen, weist jeder Transportwagen 2, 2′, 2˝ beispielsweise nahe seines Griffbereiches 3 ein Kopplungsteil 4 auf, das in bekannter Weise eine Ankopplung eines Transportwagens 2, 2˝ mit einem jeweils vorausbefindlichen Transportwagen 2, 2′ oder mit dem Halteständer 7 ermöglicht. Die Kopplungsteile 4 besitzen eine Vorrichtung 5 zur Aufnahme und zur Zurückgabe einer Münze. Steckt man eine Münze in das Kopplungsteil 4 des hintersten Transportwagens 2˝, so wird dessen Kopplungsteil 4 in bekannter Weise derart beeinflußt, daß sich dessen Verriegelung mit dem vor ihm befindlichen Transportwagen 2 oder 2′ löst. Der hinterste Transportwagen 2˝ läßt sich somit dem Stapel entnehmen. Er steht dem Benutzer zur Verfügung. In diesem Zustand verbleibt die Münze im Kopplungsteil 4. Sie kann aus ihm nicht von Hand entnommen werden. Auch dies ist bekannt und bedarf daher keiner weiteren Erklärung. Bringt der Benutzer den Transportwagen 2, 2˝ wieder zur Sammelstelle 6 zurück, schiebt er ihn wieder in den Stapel der anderen Transportwagen 2, 2′. Je nach Ausbildung des Kopplungsteiles 4 ist es nun möglich, die Verriegelung des in den Stapel eingeschobenen Transportwagens 2 oder 2˝ noch vor der Zurückerstattung der zuvor eingezahlten Münze oder aber während des Zurückerstattungsvorganges der Münze erfolgen zu lassen. Diese Entscheidung bleibt dem Hersteller der Kopplungsteile 4 überlassen. Neu ist nun, daß der Zurückzahlvorgang nur durch einen Zentralschlüssel 17 durchgeführt werden kann, der an der Sammelstelle 6 unverlierbar, jedoch bewegbar befestigt, bereitgehalten wird. Durch entsprechenden Kontakt des Zentralschlüssels 17 mit dem Kopplungsteil 4 des eingeschobenen Transportwagens 2, 2′, 2˝ wird dieses zur Herausgabe der Münze veranlaßt, beispielsweise dadurch, daß der Zentralschlüssel 17 auf rein mechanische Weise ein im Kopplungsteil 4 befindliche Sperre löst, die die Münze zuvor festgehalten hat und diese nun freigibt. Der Halteständer 7 besteht im Beispiel aus einem U-förmigen Bügel 8, dessen Schenkel 9 am Boden befestigt sind. An der Querverbindung 10 des Bügels 8 ist ein weiterer Bügel 11 vorgesehen, der mit dem Kopplungsteil 4 des vordersten Transportwagens 2′ auf irgend eine bekannte Art gekoppelt ist. Seitlich am Bügel 8 ist ein nach oben gerichteter Pfosten 12 vorgesehen, der ein waagrechtes Tragteil 14, etwa in Form eines Rohres oder Drahtseiles trägt, das zu einem weiteren Pfosten 13 führt, der am Boden befestigt ist. Beide Pfosten 12, 13 können in Bodennähe mit einer Strebe 18 verbunden sein. An dem beispielsweise aus einem Rundrohr gefertigten Tragteil 14 ist ein Gleitstück 15 gelagert, das sich auf dem Tragteil 14 hin- und herschieben läßt. Vom Gleitstück 15 führt eine zweckmäßigerweise gefederte Schnur 16 nach unten, an deren Ende der Zentralschlüssel 17 in Greifhöhe unverlierbar befestigt ist. Durch diese Anordnung läßt sich der Zentralschlüssel 17 zwischen beiden Pfosten 12, 13 zu jedem Transportwagen 2, 2′, 2˝ bewegen. Es ist zweckmäßig, die Schnur 16 nur so lange auszubilden, daß jeder Transportwagen 2, 2′, 2˝, will man die Ausgabe der Münze bewirken, ganz nahe an die Strebe 18 herangeführt werden muß. Dadurch wird sichergestellt, daß die zurückgebrachten Transportwagen 2, 2′, 2˝ einen geradeaus gerichteten Stapel bilden.

Die beiden Pfosten 12, 13 müssen nicht unbedingt am Boden befestigt sein. Es ist durchaus denkbar, die beiden Pfosten 12, 13 in einem Laden von der Decke herabzuführen. Ebenso ist die Verbindung des Pfostens 12 mit dem Halteständer 7 nicht unbedingt erforderlich. Jedoch bilden der Halteständer 7, die beiden Pfosten 12, 13, das Tragteil 14, gegebenenfalls die Strebe 18, und der Zentralschlüssel 17 mit Schnur 16 und Gleitstück 15 die Sammelstelle 6, zu der die Transportwagen 2, 2′, 2˝ zurückgebracht und von dort wieder entnommen werden können. Zu einer Sammelstelle 6 können eber auch mehrere in einer Flucht aufgestellte Pfosten 12, 13 mit Tragteilen 14 und Zentralschlüssel 17 gehören, je nachdem wie lange der Stapel Transportwagen 2, 2′, 2˝ maximal sein soll. Zweckmäßigerweise lassen sich auch mehrere Sammelstellen 6 nebeneinender anordnen, um beispielsweise eine große Anzahl von Transportwagen 2, 2′, 2˝ zentral unterzubringen.

## Patentansprüche

1. Verfahren zur Freigabe und Entgegennahme von mit je einem Kopplungsteil (4) ausgestatteten Transportwagen (2, 2′, 2˝), insbesondere von Einkaufs- oder Gepäckwagen, bei dem die Transportwagen (2, 2′, 2˝) gegen Entrichtung eines Münzpfandes von der als Sammelstelle (6) gestalteten ortsfesten Einrichtung entnommen und nach Gebrauch zu dieser wieder zurückgebracht werden, wobeinach erfolgtem Zurückgabevorgang eines Transportwagens (2, 2′, 2˝) das zuvor entrichtete, in dem Kopplungsteil (4) des zurückgebrachten Transportwagens (2, 2′, 2˝) enthaltene Münzpfand zurückerstattet wird, dadurch gekennzeichnet, daß der Zurückgabevorgang des Münzpfandes nur durch Einwirken eines Zentralschlüssels (17) auf das Kopplungsteil (4) aktivierbar ist.

2. Vorrichtung zur Freigabe und Entgegennahme von mit je einem Kopplungsteil (4) ausgestatteten Transportwagen (2, 2′, 2˝), insbesondere von Einkaufs- oder Gepäckwagen, wobei die Transportwagen (2, 2′, 2˝) an einer Sammelstelle (6) in einer Reihe mittels ihrer Kopplungsteile (4) aneinander koppelbar sind und das Kopplungsteil (4) das Ankoppeln eines Transportwagens (2, 2˝) mit einem vorausbefindlichen Transportwagen (2, 2′) oder mit einem Halteständer (7) ermöglicht, wobei jedes Kopplungsteil (4) eine Vorrichtung (5) zur Aufnahme und Zurückgabe eines Münzpfandes besitzt und die Vorrichtung (5) nach erfolgter Münzaufnahme eine im Kopplungsteil (4) enthaltene Sperre löst, derart, daß der hinterste Transportwagen (2, 2˝) der Reihe entnommen werden kann, wobei die Verriegelung des wieder in die Sammelstelle (6) zurückgebrachten Transportwagens (2, 2′, 2˝) vor oder während der Zurückerstattung des Münzpfandes erfolgt, dadurch **gekennzeichnet**, daß das Kopplungsteil (4) eines zurückgebrachten Transportwagens (2, 2′, 2˝) nur durch Betätigung mit einem an der Sammelstelle (6) angebrachten Zentralschlüssel (17) zur Zurückgabe des Münzpfandes aktivierbar ist.

3. Vorrichtung zur Freigabe und Entgegennahme von Transportwagen, insbesondere Einkaufs- oder Gepäckwagen, gemäß Anspruch 2, dadurch gekennzeichnet, daß der Zentralschlüssel (17) am oder nahe des Halteständers (7) bewegbar und unverlierbar angeordnet ist.

4. Vorrichtung nach Anspruch 2 oder 3, dadurch gekennzeichnet, daß an einer Sammelstelle (6) mehrere zentralschlüssel (17) vorgesehen sind.

5. Vorrichtung nach einem der Ansprüche 2 bis 4, dadurch gekennzeichnet, daß jeder Zentralschlüssel (17) über je eine Schnur (16) an je einem Gleitstück (15) befestigt ist, das (15) sich auf je einem waagrechten Tragteil (14) hin- und herbewegen läßt.

6. Vorrichtung nach Anspruch 5, dadurch gekennzeichnet, daß die Schnur (16) federnd am Gleitstück (15) befestigt ist.

## Claims

1. Process for the release and reception of carriage trolleys (2, 2′, 2˝) each equipped with a coupling part (4), in particular of shopping or luggage trolleys, in which the carriage trolleys (2, 2′, 2˝) are removed on payment of a coin deposit from a stationary apparatus formed as a collection point (6) and after use are returned to the latter, the previously paid coin deposit contained in the coupling part (4) of the returned carriage trolley (2, 2′, 2˝) being refunded on the successful return procedure of a carriage trolley (2, 2′, 2˝), being refunded on the successful return procedure of a carriage trolley (2, 2′, 2˝), characterised in that the return procedure of the coin deposit may only be activated by the action of a central key (17) on the coupling part (4).

2. Apparatus for the release and reception of carriage trolleys (2, 2′, 2˝) each equipped with a coupling part (4), in particular of shopping or luggage trolleys, where the carriage trolleys (2, 2′, 2˝) may be coupled in a row to one another by means of their coupling parts (4) and the coupling part (4) enables a carriage trolley (2, 2˝) to be coupled to a carriage trolley (2, 2′) situated in front or to a holder frame (7), each coupling part (4) having an apparatus (5) for the acceptance and return of a coin deposit, and the apparatus (5) after successful coin acceptance releasing a barrier contained in the coupling part (4), in such a way that the rearmost carriage trolley (2, 2˝) of the row can be removed, the locking of the carriage trolley (2, 2′, 2˝) returned to the collection point (6) being achieved before or during refunding of the coin deposit, characterised in that the coupling part (4) of a returned carriage trolley (2, 2′, 2˝) may only be actived by the operation of a central key (17) attached to the collection point (6) for returning the coin deposit.

3. Apparatus for the release and reception of carriage trolleys, in particular shopping or luggage trolleys, according to Claim 2, characterised in that the central key (17) is arranged on or near the holder frame (7) movably and nonremovably.

4. Apparatus according to Claim 2 or 3, characterised in that a plurality of central keys (17) is provided at one collection point (6).

5. Apparatus according to one of Claims 2 to 4, characterised in that each central key (17) is secured via a respective cord (16) to a respective sliding unit (15) is able to move back and forth on a respective horizontal supporting part (14).

6. Apparatus according to Claim 5, characterised in that the cord (16) is secured resiliently to the sliding unit (15).

## Revendications

1. Procédé pour libérer et obtenir des chariots de transport (2, 2′, 2˝) équipés chacun d'un élément d'accouplement (4), en particulier des chariots à provisions ou à bagages, dans lequel les chariots de transport (2, 2′, 2˝), en échange d'une pièce de monnaie versée pour la consigne, sont enlevés d'un dispositif fixe réalisé sous la forme d'un endroit de regroupement (6) et sont à nouveau rapportés à celui-ci après utilisation, cependant qu'après que le processus de restitution d'un chariot de transport (2, 2′, 2˝) a eu lieu, la pièce de monnaie qui a été versée auparavant pour la consigne et qui est contenue dans l'élément d'accouplement (4) du chariot de transport (2, 2′, 2˝) que l'on rapporte est restituée, caractérisé par le fait que le processus de restitution de la pièce de monnaie de la consigne ne peut être activé que par l'action d'une clef centrale (17) sur l'élément d'accouplement (4).

2. Dispositif pour libérer et obtenir des chariots de transport (2, 2′, 2˝) équipés chacun d'un élément d'accouplement (4), en particulier des chariots à provisions ou à bagages, dans lequel les chariots de transport (2, 2′, 2˝), d'accouplement (4), selon une file située en un endroit de regroupement (6), l'élément d'accouplement (4) permettant d'accoupler un chariot de transport (2, 2˝) au chariot de transport (2, 2′) qui se trouve devant lui ou à une structure de retenue (7), chaque élément d'accouplement (4) comportant un dispositif (5) pour recevoir et restituer une pièce de monnaie pour la consigne et, après que la réception de la pièce de monnaie a eu lieu, le dispositif (5) libérant un cliquet contenu dans l'élément d'accouplement (4) de telle manière que le chariot de transport (2, 2˝) qui est le plus à l'arrière puisse être enlevé de la rangée, et le verrouillage du chariot de transport (2, 2′, 2˝) qui a été à nouveau rapporté à l'endroit de regroupement (6) ayant lieu avant ou pendant la restitution de la pièce de monnaie de la consigne, caractérisé par le fait que l'élément d'accouplement (4) d'un chariot de transport (2, 2′, 2˝) que l'on a rapporté ne peut être activé en vue de la restitution de la pièce de monnaie de la consigne que par son actionnement au moyen d'une clef centrale (17) placée à l'endroit de regroupement (6).

3. Dispositif pour libérer et obtenir des chariots de transport, en particulier des chariots à provisions ou à bagages, selon la revendication 2, caractérisé par le fait que la clef centrale (17) est disposée sur la structure de retenue (7), ou près d'elle, de manière mobile et imperdable.

4. Dispositif selon la revendication 2 ou 3, caractérisé par le fait que plusieurs clefs centrales (17) sont prévues en un endroit de regroupement (6).

5. Dispositif selon l'une des revendications 2 à 4, caractérisé par le fait que chaque clef centrale (17) est à chaque fois fixée, à chaque fois par l'intermédiaire d'un cordon (16), à une pièce coulissante (15), laquelle (15) peut être déplacée en va-et-vient sur un support horizontal (14) à chaque fois.

6. Dispositif selon la revendication 5, caractérisé par le fait que le cordon (16) est fixé à la pièce coulissante (15) de manière élastique.
